# EUROPÄISCHE PATENTSCHRIFT

(11) **EP 2 176 466 B1**
(45) Veröffentlichungstag und Bekanntmachung des Hinweises auf die Patenterteilung: **31.08.2011**
(21) Anmeldenummer: 08801079.8
(22) Anmeldetag: 31.07.2008
(51) Int. Cl.: E01C 5/06

(54) **BAUSATZ ZUR ERSTELLUNG VON PFLASTERFLÄCHEN**
CONSTRUCTION KIT FOR CREATING PAVED AREAS
ENSEMBLE POUR LA CRÉATION DE SURFACES DALLÉES

(30) Priorität: 10.08.2007 DE 202007011239 U; 15.10.2007 DE 202007014488 U
(43) Veröffentlichungstag der Anmeldung: 21.04.2010
(73) Patentinhaber: KRONIMUS AG, 76473 Iffezheim (DE)
(72) Erfinder: KRONIMUS, Martin, 76530 Baden-Baden (DE)
(74) Vertreter: Otten, Herbert
(86) Internationale Anmeldenummer: PCT/DE2008/001241
(87) Internationale Veröffentlichungsnummer: WO 2009/021484

(56) Entgegenhaltungen:
- EP-A- 0 274 344
- WO-A-99/54552
- DE-A1- 10 336 484
- DE-U1- 20 317 542

## Beschreibung

Die Erfindung betrifft einen Bausatz zur Erstellung von Pflasterflächen gemäß dem Oberbegriff des Anspruchs 1.

Aus der EP 0 990 072 B1 ist ein Bausatz zur Erstellung von Pflasterflächen bestehend aus mehreren Verlegeinheiten bekannt, wobei jede Verlegeeinheit aus versetzt zueinander angeordneten plattenförmigen Formsteinen (3) von wenigstens teilweise unterschiedlicher Länge (L411 - L413; L511 - L523) und wenigstens teilweise unterschiedlicher Breite (B4, B5; B411 - B413; B511 - B523) besteht, wobei eine Reihe (R) mit Formsteinen (3; 4) breiter Breite (B4; B411, B412, B413) und wenigstens zwei Reihen (R) mit Formsteinen (3; 5) schmalerer Breite (B5; B511 - B523), ein sich wiederholendes Modul (6; 6a, 6b) der Verlegeeinheit (1) bildet und wobei jede Verlegeeinheit eine Länge (L1) von wenigstens 100 cm und eine Breite (B1) von wenigstens 70 cm aufweist. Pflasterflächen, welche mit diesem bekannten Bausatz erstellt werden sind für Plätze und Flächen geeignet, auf welchen weder Personen noch Fahrzeuge durch die Pflasterfläche eine besondere Leitwirkung erfahren sollen. Die Erzielung einer Pflasterfläche mit eindeutiger optischer Leitwirkung ist mit einem derartigen Bausatz nicht möglich. Weiterhin führt die Verwendung von in der Draufsicht teilweise annähernd quadratischen Formsteinen bzw. Platten bzw. Steinen beim Tauschen von Formsteinen zur Vermeidung von Kreuzfugen zur einer erheblichen Erschwerung der Arbeit, da die Konzentrationsfähigkeit des Menschen unter körperlicher Belastung nachlässt und bei derartig geformten Formsteinen eine visuelle Unterstützung für den Menschen quasi entfällt.

Der Erfindung liegt die Aufgabe zugrunde, einen Bausatz zur Erstellung von Pflasterflächen ohne Kreuzfugen zu entwickeln, durch welchen eine starke optische Führungswirkung bzw. Leitwirkung oder eine starke optische Bremswirkung erzielbar ist. Weiterhin ist es Aufgabe der Erfindung einem Orientierungsverlust beim Menschen bezüglich der Orientierung der zu tauschenden Formsteine wirksam entgegen zu wirken.

Diese Aufgabe wird ausgehend von den Merkmalen des Oberbegriffs des Anspruchs 1 durch die kennzeichnenden Merkmale des Anspruchs 1 gelöst. In den Unteransprüchen sind vorteilhafte und zweckmäßige Weiterbildungen angegeben.

Bei dem erfindungsgemäßen Bausatz zur Erstellung von Pflasterflächen umfasst jede Reihe maximal drei Formsteine und sind innerhalb jeder Reihe nur ein Formstein oder ausschließlich Formsteine unterschiedlicher Länge angeordnet. Durch einen Bausatz mit derartig bemessenen Formsteinen lässt sich eine optische Leitwirkung erzielen, da dessen Formsteine alle einer bestimmten Mindestanforderung an das Verhältnis zwischen Breite und Länge genügen. Weiterhin erlaubt das erfindungsgemäße Längen-Breiten-Verhältnis auch unter körperlicher Belastung eine eindeutige Erkennung von Längsseite und Breitseite der Formsteine durch den Menschen und erleichtert somit das Tauschen.

Weitere Einzelheiten der Erfindung werden in der Zeichnung anhand von schematisch dargestellten Ausführungsbeispielen beschrieben.

Hierbei zeigt:
- Figur 1:: eine Draufsicht auf eine erste Verlegeeinheit;
- Figur 2:: eine aus sechs Verlegeeinheiten entsprechend der Figur 1 gebildete Pflasterfläche;
- Figur 3:: eine aus zwölf Verlegeeinheiten entsprechend der Figur 1 gebildete Parkfläche und
- Figur 5:: eine perspektivische Ansicht einer weiteren Pflasterfläche.

In der Figur 1 ist eine Verlegeeinheit 1 eines aus mehreren Verlegeeinheiten 1 bestehenden Bausatzes B (siehe Figur 2) zur Erstellung einer Pflasterfläche 2 (siehe Figur 2) in Draufsicht dargestellt. Die Verlegeeinheit 1 setzt sich aus plattenförmigen Formsteinen 3 zusammen, welche sechs Reihen R bzw. R1 bis R6 bilden, wobei jede Reiche R jeweils drei Formsteine 3 umfasst. Die Verlegeeinheit 1 bildet in der Regel eine Steinlage auf einer Transportpalette und wird deshalb auch als Palettenlage bezeichnet. Die Formsteine 3 bzw. Platten bzw. Steine bzw. Betonsteine der Reihen R1 und R4 sind als breite Formsteine 4 bzw. 411 bis 413 mit einer Breite B4 bzw. B411 bzw. B412 bzw. B413 ausgeführt, wobei gilt: B4 = B411 = B412 = B413. Die Formsteine 3 der schmaleren Reihen R2, R3, R5 und R6 sind als schmale Formsteine 5 bzw. 511 bis 513 bzw. 521 bis 523 mit einer Breite B5 bzw. B511 bzw. B512 bzw. B513 bzw. B521 bzw. B522 bzw. B523 ausgeführt, wobei gilt B5 = B511 = B512 = B513 = B521 = B522 = B523. Die Reihen R1 bis R3 und R4 bis R6 bilden jeweils ein sich wiederholendes Modul 6 bzw. 6a, 6b der Verlegeeinheit 1. In der Verlegeeinheit 1 sind die Formsteine 3 versetzt zueinander angeordnet, so dass die Verlegeeinheit 1 ausschließlich T-Fugen zwischen aneinanderliegenden Formsteinen 3 zeigt. Für die Breiten B4 bzw. B5 der breiten Formsteine 4 bzw. der schmaleren Formsteine 5 gilt: B4 > B5 bzw. B411 > B511 und B411 > B521 und 2 x B5 > B4 bzw. B511 + B521 > B411. Die Verlegeeinheit 1 weist eine Länge L1 von 1200 mm, eine Breite B1 von 833,2 mm und eine Fläche F1 auf. Bei dem in der Figur 1 gezeigten Modulen 6a und 6b mit jeweils neun Formsteinen 3 haben die breiten Formsteine 4 Abmessungen mit den folgenden Breiten bzw. Längen: $B ⁢ 411 = 166 , 6 m ⁢ m x 400 m ⁢ m = L ⁢ 411$ $B ⁢ 412 = 166 , 6 m ⁢ m x 500 m ⁢ m = L ⁢ 412$ $B ⁢ 413 = 166 , 6 m ⁢ m x 300 m ⁢ m = L ⁢ 413.$

Die schmaleren Formsteine 5 haben Abmessungen mit den folgenden Breiten bzw. Längen: $B ⁢ 511 = B ⁢ 523 = 125 m ⁢ m x 500 m ⁢ m = L ⁢ 511 = L ⁢ 523$ $B ⁢ 512 = B ⁢ 521 = 125 m ⁢ m x 300 m ⁢ m = L ⁢ 512 = L ⁢ 521$ $B ⁢ 513 = B ⁢ 522 = 125 m ⁢ m x 400 m ⁢ m = L ⁢ 513 = L ⁢ 522.$

Der kürzeste der breiten Formsteine 4 weist somit z.B. ein Längen-Breiten-Verhältnis LB413 von ca. LB413 = 300 mm / 166,6 mm = 1,8 auf.

Der kürzeste der schmaleren Formsteine 5 weist somit z.B. ein Längen-Breiten-Verhältnis LB512 von LB512 = 300 mm / 125 mm= 2,4auf.

Hierbei ist die kleinste Länge einer der Formsteine 3 größer als das 1,7-fache der Breite B4 eines der breiten Formsteine 4. Im vorliegenden Fall ergibt sich somit: $300 m ⁢ m > 1 , 7 x ⁢ ⁢ 166 , 6 m ⁢ m = 284 m ⁢ m .$

Ebenfalls ist die Länge des kürzesten Formsteins 3 größer als ein Fünftel der Länge L1 = 1200 mm der Verlegeinheit 1: $300 m ⁢ m > 1200 m ⁢ m / 5 = 240 m ⁢ m .$

Die oben genannten durch ihre Längen L4 bzw. L5 und ihre Breiten B4 bzw. B5 charakterisierten unterschiedlichen Typen der breiten Formsteine 4 und der schmalen Formsteine 5 können in einer Verlegeinheit in unterschiedlichen Reihen R auch mehrfach vorkommen.

In der Figur 2 ist die oben bereits erwähnte Pflasterfläche 2 gezeigt. Diese setzt sich aus sechs Verlegeeinheiten 1 zusammen, wobei die Verlegeeinheiten 1 entsprechend der in der Figur 1 gezeigten Verlegeeinheit ausgeführt sind. Diese sechs Verlegeeinheiten 1 bilden den erwähnten Bausatz B, aus welchem die Pflasterfläche 2 erstellbar ist. Eine Verzahnung zwischen den einzelnen Verlegeeinheiten 1 erfolgt durch ein Vertauschen der in den Reihen zwischen den Verlegeeinheiten 1 aneinanderstoßenden Formsteine 3. Hierbei ist eine Pflasterfläche 2 ohne Kreuzfugen entweder durch ein Vertauschen der in jeder geraden Reihe zwischen den Verlegeeinheiten 1 aneinanderstoßenden Formsteine 3 erreichbar oder durch ein Vertauschen der in jeder ungeraden Reihe zwischen den Verlegeinheiten 1 aneinaderstoßenden Formsteine erreichbar. Unter einer geraden Reihe ist im Sinne der Erfindung die zweite Reihe R2, vierte Reihe R4, sechste Reihe R6 usw. der Pflasterfläche 2 zu verstehen. Unter einer ungeraden Reihe ist im Sinne der Erfindung die erste Reihe R1, dritte Reihe R3, fünfte Reihe R5 usw. der Pflasterfläche 2 zu verstehen. In der Figur 2 sind die zwischen den Verlegeeinheiten 1 zu tauschenden Formsteine 3 der ungeraden Reihen R1, R3, R5 usw. jeweils mit einem Andreaskreuz gekennzeichnet.

In der Figur 3 ist die in der Figur 2 gezeigte Pflasterfläche 2 in einem Zustand gezeigt, in welchem sich diese nach dem Vertauschen der in der Figur 2 mit einem Andreaskreuz markierten Formsteine 3 befindet. In diesem fertig verlegten Zustand weist die Pflasterfläche 2 nunmehr keine Kreuzfugen mehr auf. Die Verlegeinheiten 1 sind nach dem Vertauschen zu einer Pflasterfläche 2 verschmolzen, in welcher die ursprünglichen Verlegeeinheiten 1 nicht mehr erkennbar sind.

Die Figur 4 zeigt in Draufsicht eine weitere Pflasterfläche 2, welche im wesentlichen aus zwölf Verlegeeinheiten 1 entsprechend der Figur 1 umfasst. Diese sind seitlich durch zwei aus Einzelsteinen 8 bestehende Trennbänder 9 begrenzt, um eine Parkfläche 10 für ein nicht dargestelltes Fahrzeug zu markieren. Durch die Abmessungen der Verlegeeinheit 1 (siehe Beschreibung zur Figur 1) lässt sich die Parkfläche 10 mit den üblichen Abmessungen von 2,5 m x 5 m aus den zwölf vollständigen Verlegeeinheiten 1 erstellen, ohne dass eine oder mehrere Verlegeinheiten 1 in ihren Abmessungen verändert werden müssen. Bei der in der Figur 4 dargestellten Parkfläche 10 sind die Formsteine 3 in den ungeraden Reihen R1, R3 usw. zwischen den Verlegeeinheiten 1 bereits vertauscht.

In der Figur 5 ist eine Pflasterfläche 2, welche aus teilweise abgeschnitten dargestellten Verlegeeinheiten 1 eines Bausatzes B besteht, in perspektivischer Ansicht dargestellt. Formsteine 3 sind als breite Formsteine 4 und schmalere Formsteine 4 ausgeführt, wobei Dicken D4 bzw. der D5 der breiten und schmalen Formsteine 4, 5 gleich sind. Die Erfindung sieht Dicken D4 bzw. D5 größer 5 cm und insbesondere Dicken D4 bzw. D5 von insbesondere 7 cm oder insbesondere 10 cm vor. Die perspektivische Darstellung der Figur 5 zeigt die optische Leitwirkung, welche durch die aus dem Bausatz B erzeugte Pflasterfläche 2 in eine Pfeilrichtung x erzielt wird, und die optische Bremswirkung, welche durch die aus dem Bausatz B erzeugte Pflasterfläche 2 in eine Pfeilrichtung y erzielt wird.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche.

### Bezugszeichenliste:

- B: Bausatz
- 1: Verlegeinheit
- 2: Pflasterfläche
- 3: Formstein
- 4: breiter Formstein
- 5: schmalerer Formstein
- 6: Modul
- 6a: Modul
- 6b: Modul
- 7: herkömmliche Pflasterfläche
- 8: Einzelstein
- 9: Trennband
- 10: Parkfläche
- R: Reihe von 2
- R1 - R7: Reihe von 2
- L1: Länge von 1
- B1: Breite von 1
- F1: Fläche von 1
- L4: Länge von 4
- B4: Breite von 4
- D4: Dicke von 4
- LB413: Längen-Breiten-Verhältnis von 413
- L5: Länge von 5
- B5: Breite von 5
- D5: Dicke von 5
- LB512: Längen- zu Breiten-Verhältnis von 512
- 411 - 413: erster bis dritter breiter Formstein
- B411 - B13: Breite des ersten bis dritten breiten Formsteins
- 511 - 513: erster bis dritter Formstein der ersten schmaleren Reihe
- B511 - B513: Breite des ersten bis dritten Formsteins der ersten schmaleren Reihe
- 521 - 523: erster bis dritter Formstein der zweiten schmaleren Reihe
- B521 - B523: Breite des ersten bis dritten Formsteins der zweiten schmaleren Reihe

## Patentansprüche

1. Bausatz (B) zur Erstellung von Pflasterflächen (2) bestehend aus mehreren Verlegeinheiten (1),
- wobei jede Verlegeeinheit aus versetzt zueinander angeordneten plattenförmigen Formsteinen (3) von wenigstens teilweise unterschiedlicher Länge (L411 - L413; L511 - L523) und wenigstens teilweise unterschiedlicher Breite (B4, B5; B411 - B413; B511 - B523) besteht,
- wobei eine Reihe (R) mit Formsteinen (3; 4, 411 - 413) breiter Breite (B4; B411, B412, B413) und wenigstens zwei Reihen (R) mit Formsteinen (3; 5, 511 - 513, 521 - 523) schmalerer Breite (B5; B511 - 513, B521 - B523), ein sich wiederholendes Modul (6; 6a, 6b) der Verlegeeinheit (1) bildet und
- wobei jede Verlegeeinheit (1) eine Länge (L1) von wenigstens 100 cm und eine Breite (B1) von wenigstens 70 cm aufweist,
**dadurch gekennzeichnet, dass**
- jede Reihe (R) maximal drei Formsteine (3; 4, 411 - 413, 5, 511 - 513, 521 - 523) umfasst,
- wobei innerhalb jeder Reihe (R) nur ein Formstein (3; 4, 411 - 413, 5, 511 - 513, 521 - 523) oder ausschließlich Formsteine (3; 4, 411 - 413, 5, 511 - 513, 521 - 523) unterschiedlicher Länge (L411 - L413; L511 - L513; L521 - L523) angeordnet sind.

2. Bausatz nach Anspruch 1, **dadurch gekennzeichnet, dass** die Breite (B4) eines breiten Formsteins (4, 411 - 413) größer ist als die Breite (B5) eines schmaleren Formsteins (5, 511 - 513, 521 - 523) und dass die Breite (B4) eines breiten Formsteins (4, 411 - 413) kleiner ist als eine Summe der Breiten (B5) zweier schmaleren Formsteine (5; 511 - 513, 521 - 523).

3. Bausatz nach einem der vorhergehenden Ansprüche, **dadurch gekennzeichnet, dass** die kleinste Länge (L4, L5) eines der Formsteine (3; 4, 411 - 413, 5, 511 - 513, 521 - 523) der Verlegeinheit (1) größer ist als das 1,7-fache der Breite (B4) eines der breiten Formsteine (4, 411 - 413).

4. Bausatz nach einem der vorhergehenden Ansprüche, **dadurch gekennzeichnet, dass** die Länge (L4, L5) jedes Formsteins (3; 4, 411 - 413, 5, 511 - 513, 521 - 523) jeder Verlegeeinheit (1) wenigstens das 1,8-fache seiner Breite (B4, B5) beträgt.

5. Bausatz nach einem der vorhergehenden Ansprüche, **dadurch gekennzeichnet, dass** die Länge (L4, L5) des kürzesten Formsteins (3; 4, 411 - 413, 5, 511 - 513, 521 - 523) jeder Reihe (R; R1 - R7) größer als ein Fünftel einer Länge (L1) der Verlegeeinheit (1) ist und das Längen-Breiten-Verhältnis (LB413; LB512) jedes Formsteins (3; 4, 411 - 413, 5, 511 - 513, 521 - 523) größer als 1,8 ist.

6. Bausatz nach einem der vorhergehenden Ansprüche, **dadurch gekennzeichnet, dass** die Verlegeinheit (1) 18 Formsteine (3) umfasst, wobei von den 18 Formsteinen (3) 6 Formsteine (3) als breite Formsteine (4, 411 - 413) und 12 Formsteine (3) als schmalere Formsteine (5, 511 - 513, 521 - 523) ausgebildet sind.

7. Bausatz nach einem der vorhergehenden Ansprüche 1 bis 6, **dadurch gekennzeichnet, dass** die Verlegeinheit (1) Formsteine (3; 4, 411 - 413, 5, 511 - 513, 521 - 523) mit den Breiten- und Längenabmessungen (B4, L4; B5, L5) von ca. 166,6 mm x 400 mm, ca. 166,6 mm x 500 mm, ca. 166,6 x 300 mm, ca. 125 mm x 500 mm, ca. 125 mm x 300 mm und ca. 125 mm x 400 mm umfasst.

8. Bausatz nach einem der vorhergehenden Ansprüche 1 bis 6, **dadurch gekennzeichnet, dass** die Verlegeinheit (1) Formsteine (3; 4, 5) mit den Breiten- und Längenabmessungen (B4, L4; B5, L5) von 10 cm x 35 cm, 10 cm x 40 cm, 10 cm x 50 cm, 15 cm x 35 cm, 15 cm x 40 cm und 15 cm x 50 cm umfasst.

9. Bausatz nach einem der vorhergehenden Ansprüche 1 bis 6, **dadurch gekennzeichnet, dass** die Verlegeinheit (1) Formsteine (3; 4, 5) mit den Breiten- und Längenabmessungen (B4, L4; B5, L5) von 11 cm x 32 cm, 11 cm x 42 cm, 11 cm x 51 cm, 16,5 cm x 39 cm, 16,5 cm x 40 cm und 16,5 cm x 46 cm umfasst.

10. Bausatz nach einem der vorhergehenden Ansprüche 1 bis 6, **dadurch gekennzeichnet, dass** die Verlegeinheit (1) Formsteine (3; 4, 5) mit den Breiten- und Längenabmessungen (B4, L4; B5, L5) von 12,5 cm x 27 cm, 12,5 cm x 33 cm, 12,5 cm x 43 cm, 12,5 cm x 44 cm, 12,5 cm x 50 cm, 16,5 cm x 30 cm, 16,5 cm x 41 cm und 16,5 cm x 49 cm umfasst.

11. Bausatz nach einem der vorhergehenden Ansprüche 1 bis 6, **dadurch gekennzeichnet, dass** die Verlegeinheit (1) Formsteine (3; 4, 5) mit den Breiten- und Längenabmessungen (B4, L4; B5, L5) von 12,5 cm x 27 cm, 12,5 cm x 43 cm, 12,5 cm x 44 cm, 12,5 cm x 50 cm, 16,5 cm x 30 cm, 16,5 cm x 33 cm, 16,5 cm x 41 cm und 16,5 cm x 49 cm umfasst.

12. Bausatz nach einem der vorhergehenden Ansprüche, **dadurch gekennzeichnet, dass** die breiten Formsteine (4, 411 - 413) und die schmaleren Formsteine (5, 511 - 513, 521 - 523) gleiche Dicken (D4, D5) aufweisen, wobei die Dicken (D4, D5) größer als 5 cm und insbesondere gleich 7 cm oder insbesondere gleich 10 cm sind.

13. Bausatz nach einem der vorhergehenden Ansprüche, **dadurch gekennzeichnet, dass** die Formsteine (3; 4, 411 - 413, 5, 511 - 513, 521 - 523) als Betonplatten ausgebildet sind.

14. Bausatz nach einem der vorhergehenden Ansprüche, **dadurch gekennzeichnet, dass** wenigstens 50% einer Fläche (F1) der Verlegeeinheit (1) durch Formsteine (3; 4, 5; 412, 511, 513, 522, 523) gebildet ist, bei welchen das Längen-Breiten-Verhältnis (LB413; LB512) wenigstens 3,0 beträgt.

15. Bausatz nach einem der vorhergehenden Ansprüche, **dadurch gekennzeichnet, dass** wenigstens 60% einer Fläche (F1) der Verlegeeinheit (1) durch Formsteine (3; 4, 5; 412, 511, 513, 522, 523) gebildet ist, bei welchen das Längen-Breiten-Verhältnis (LB413; LB512) wenigstens 3,0 beträgt.

## Claims

1. Construction kit (B) for creating paved areas (2) consisting of several laying units (1),
- wherein each laying unit consists of tile-like moulded blocks (3) arranged to be offset relative to one another with at least partly different lengths (L411 - L413; L511 - L523) and at least partly different widths (B4, B5; B411 - B413; B511 - B523),
- wherein a row (R) of moulded blocks (3; 4, 411 - 413) with a wide width (B4; B411, B412, B413) and at least two rows (R) with moulded blocks (3; 5, 511 - 513, 521 - 523) with a narrower width (B5; B511 - 513, B521 - B523) form a repeating module (6; 6a, 6b) of the laying unit (1) and
- wherein each laying unit (1) has a length (L1) of at least 100 cm and a width (B1) of at least 70 cm,
**characterised in that**
- each row (R) comprises a maximum of three moulded blocks (3; 4, 411 - 413, 5, 511 - 513, 521 - 523),
- wherein in each row (R) only one moulded block (3; 4, 411 - 413, 5, 511 - 513, 521 - 523) or only moulded blocks (3; 4, 411 - 413, 5, 511 - 513, 521 - 523) of different lengths (L411 - L413; L511 - L513; L521 - L523) are arranged.

2. Construction kit according to claim 1, **characterised in that** the width (B4) of a wide moulded block (4, 411 - 413) is greater than the width (B5) of a narrower moulded block (5, 511 - 513, 521 - 523), and **in that** the width (B4) of a wide moulded block (4, 411 - 413) is smaller than the sum of the widths (B5) of two narrower moulded blocks (5; 511 - 513, 521 - 523).

3. Construction kit according to any one of the preceding claims, **characterised in that** the smallest length (L4, L5) of one of the moulded blocks (3; 4, 411 - 413, 5, 511 - 513, 521 - 523) of the laying unit (1) is greater than 1.7 times the width (B4) of one of the wide moulded blocks (4, 411 - 413).

4. Construction kit according to any one of the preceding claims, **characterised in that** the length (L4, L5) of each moulded block (3; 4, 411 - 413, 5, 511 - 513, 521 - 523) of each laying unit (1) is at least 1.8 times its width (B4, B5).

5. Construction kit according to any one of the preceding claims, **characterised in that** the length (L4, L5) of the shortest moulded block (3; 4, 411 - 413, 5, 511 - 513, 521 - 523) of each row (R; R1 - R7) is greater than a fifth of a length (L1) of the laying unit (1) and the length-width ratio (LB413; LB512) of each moulded block (3; 4, 411 - 413, 5, 511 - 513, 521 - 523) is greater than 1.8.

6. Construction kit according to any one of the preceding claims, **characterised in that** the laying unit (1) comprises 18 moulded blocks (3), whereby of the 18 moulded blocks (3) 6 moulded blocks (3) are designed as wide moulded blocks (4, 411 - 413) and 12 moulded blocks (3) are designed as narrower moulded blocks (5, 511 - 513, 521 - 523).

7. Construction kit according to any one of the preceding claims 1 to 6, **characterised in that** the laying unit (1) comprises moulded blocks (3; 4, 411 -413, 5, 511 - 513, 521 - 523) with width and length dimensions (B4, L4; B5, L5) of about 166.6 mm x 400 mm, about 166.6 mm x 500 mm, about 166.6 x 300 mm, about 125 mm x 500 mm, about 125 mm x 300 mm and about 125 mm x 400 mm.

8. Construction kit according to any one of the preceding claims 1 to 6, **characterised in that** the laying unit (1) comprises moulded blocks (3; 4, 5) with the width and length dimensions (B4, L4; B5, L5) of 10 cm x 35 cm, 10 cm x 40 cm, 10 cm x 50 cm, 15 cm x 35 cm, 15 cm x 40 cm and 15 cm x 50 cm.

9. Construction kit according to any one of the preceding claims 1 to 6, **characterised in that** the laying unit (1) comprises moulded blocks (3; 4, 5) with the width and length dimensions (B4, L4; B5, L5) of 11 cm x 32 cm, 11 cm x 42 cm, 11 cm x 51 cm, 16.5 cm x 39 am, 16.5 cm x 40 cm and 16.5 cm x 46 cm.

10. Construction kit according to any one of the preceding claims 1 to 6, **characterised in that** the laying unit (1) comprises moulded blocks (3; 4, 5) with the width and length dimensions (B4, L4; B5, L5) of 12.5 cm x 27 cm, 12.5 cm x 33 cm, 12.5 cm x 43 cm, 12.5 cm x 44 cm, 12.5 cm x 50 cm, 16.5 cm x 30 cm, 16.5 cm x 41 cm and 16.5 cm x 49 cm.

11. Construction kit according to any one of the preceding claims 1 to 6, **characterised in that** the laying unit (1) comprises moulded blocks (3; 4, 5) with the width and length dimensions (B4, L4; B5, L5) of 12.5 cm x 27 cm, 12.5 cm x 43 cm, 12.5 cm x 44 cm, 12.5 cm x 50 cm, 16.5 cm x 30 cm, 16.5 cm x 33 cm, 16.5 cm x 41 cm and 16.5 cm x 49 cm.

12. Construction kit according to any one of the preceding claims, **characterised in that** the wide moulded blocks (4, 411 - 413) and the narrower moulded blocks (5, 511 - 513, 521 - 523) have the same thicknesses (D4, D5), wherein the thicknesses (D4, D5) are greater than 5 cm and in particular are 7 cm or in particular 10 cm.

13. Construction kit according to one of the preceding claims, **characterised in that** the moulded blocks (3; 4, 411 - 413, 5, 511 - 513, 521 - 523) are designed as concrete slabs.

14. Construction kit according to one of the preceding claims, **characterised in that** at least 50 % of the surface (F1) of the laying unit (1) is formed by moulded blocks (3; 4, 5; 412, 511, 513, 522, 523), wherein the length-width ratio (LB413; LB512) is at least 3.0.

15. Construction kit according to one of the preceding claims, **characterised in that** at least 60% of the surface (F1) of the laying unit (1) is formed by moulded blocks (3; 4, 5; 412, 511, 513, 522, 523), wherein the length-width ratio (LB413; LB512) is at least 3.0.

## Revendications

1. Ensemble (B) pour réaliser des surfaces dallées (2) composées de plusieurs unités de pose (1),
- chaque unité de pose se composant de pavés moulés (3) en forme de plaque, disposés de manière décalée les uns des autres et ayant au moins en partie des longueurs différentes (L411 - L413 ; L511 - L523) et des largeurs au moins en partie différentes (B4, B5 ; B411 - B413 ; B511 - B523),
- une rangée (R) de pavés moulés (3 ; 4, 411 - 413) de grande largeur (B4 ; B411, B412, B413) et au moins deux rangées (R) de pavés moulés (3 ; 5, 511 - 513, 521 - 523) de petite largeur (B5 ; B511 - B513, B521 - B523) formant un module répétitif (6 ; 6a, 6b) de l'unité de pose (1), et
- chaque unité de pose (1) ayant une longueur (L1) d'au moins 100 cm et une largeur (B1) d'au moins 70 cm,
ensemble **caractérisé en ce que**
- chaque rangée (R) comporte au maximum trois pavés moulés (3 ; 4, 411 - 413, 5, 511 - 513, 521 - 523),
- dans chaque rangée (R) comportant seulement un pavé moulé (3 ; 4, 411 - 413, 5, 511 - 513, 521 - 523) ou exclusivement des pavés moulés (3 ; 4, 411 - 413, 5, 511 - 513, 521 - 523) de longueur différente (L411 - L413 ; L511 - L513 ; L521 - L523).

2. Ensemble selon la revendication 1,
**caractérisé en ce que**
la largeur (B4) d'un pavé moulé large (4, 411 - 413) est supérieure à la largeur (B5) d'un pavé moulé étroit (5, 511 - 513, 521 - 523), et
la largeur (B4) d'un pavé moulé large (4, 411 - 413) est inférieure à la somme des largeurs (B5) de deux pavés moulés étroits (5; 511 - 513, 521 - 523).

3. Ensemble selon l'une des revendications précédentes,
**caractérisé en ce que**
la plus petite longueur (L4, L5) de l'un des pavés moulés (3 ; 4, 411 - 413, 5, 511 - 513, 521 - 523) de l'unité de pose (1) est supérieure à 1,7 fois la largeur (B4) de l'un des pavés moulés larges (4, 411 - 413).

4. Ensemble selon l'une des revendications précédentes,
**caractérisé en ce que**
la longueur (L4, L5) de chaque pavé moulé (3 ; 4, 411 - 413, 5, 511 - 513, 521 - 523) de chaque unité de pose (1) correspond à au moins 1,8 fois sa largeur (B4, B5).

5. Ensemble selon l'une des revendications précédentes,
**caractérisé en ce que**
la longueur (L4, L5) du pavé moulé le plus court (3 ; 4, 411 - 413, 5, 511 - 513, 521 - 523) de chaque rangée (R ; R1 - R7) est supérieure à 1/5^{ème} d'une longueur (L1) de l'unité de pose (1) et le rapport longueur/largeur (LB413 ; LB512) de chaque pavé moulé (3 ; 4, 411 - 413, 5, 511 - 513, 521 - 523) est supérieur à 1,8.

6. Ensemble selon l'une des revendications précédentes,
**caractérisé en ce que**
l'unité de pose (1) se compose de 18 pavés moulés (3), et parmi les 18 pavés moulés (3), 6 pavés moulés (3) sont des pavés moulés larges (4, 411 - 413) et 12 pavés moulés (3) sont des pavés moulés étroits (5, 511 - 513, 521 - 523).

7. Ensemble selon l'une des revendications précédentes,
**caractérisé en ce que**
l'unité de pose (1) comporte des pavés moulés (3 ; 4, 411 - 413, 5, 511 - 513, 521 - 523) avec des dimensions de largeur et de longueur (B4, L4 ; B5, L5) d'environ 166,6 mm x 400 mm, d'environ 166,6 mm x 500 mm, d'environ 166,6 x 300 mm, d'environ 125 mm x 500 mm, d'environ 125 mm x 300 mm et d'environ 125 mm x 400 mm.

8. Ensemble selon l'une des revendications précédentes 1 à 6,
**caractérisé en ce que**
l'unité de pose (1) comporte des pavés moulés (3 ; 4, 5) ayant des dimensions en largeur et en longueur (B4, L4 ; B5, L5) de 10 cm x 35 cm, 10 cm x 40 cm, 10 cm x 50 cm, 15 cm x 35 cm, 15 cm x 40 cm et 15 cm x 50 cm.

9. Ensemble selon l'une des revendications précédentes 1 à 6,
**caractérisé en ce que**
l'unité de pose (1) comporte des pavés moulés (3 ; 4, 5) ayant des dimensions en largeur et en longueur (B4, L4 ; B5, L5) de 11 cm x 32 cm, 11 cm x 42 cm, 11 cm x 51 cm, 16,5 cm x 39 cm, 16,5 cm x 40 cm et 16,5 cm x 46 cm.

10. Ensemble selon l'une des revendications précédentes 1 à 6,
**caractérisé en ce que**
l'unité de pose (1) comporte des pavés moulés (3 ; 4, 5) ayant des dimensions en largeur et en longueur (B4, L4 ; B5, L5) de 12,5 cm x 27 cm, 12,5 cm x 33 cm, 12,5 cm x 43 cm, 12,5 cm x 44 cm, 12,5 cm x 50 cm, 16,5 cm x 30 cm, 16,5 cm x 41 cm et 16,5 cm x 49 cm.

11. Ensemble selon l'une des revendications précédentes 1 à 6,
**caractérisé en ce que**
l'unité de pose (1) comporte des pavés moulés (3 ; 4, 5) ayant des dimensions en largeur et en longueur (B4, L4 ; B5, L5) de 12,5 cm x 27 cm, 12,5 cm x 43 cm, 12,5 cm x 44 cm, 12,5 cm x 50 cm, 16,5 cm x 30 cm, 16,5 cm x 33 cm, 16,5 cm x 41 cm et 16,5 x 49 cm.

12. Ensemble selon l'une des revendications précédentes,
**caractérisé en ce que**
les pavés moulés larges (4, 411 - 413) et les pavés moulés etroits (5, 511 - 513, 521 - 523) ont des épaisseurs (D4, D5) identiques,
les épaisseurs (D4, D5) étant supérieures à 5 cm et notamment égales à 7 cm ou notamment égales à 10 cm.

13. Ensemble selon l'une des revendications précédentes,
**caractérisé en ce que**
les pavés moulés (3 ; 4, 411 - 413, 5, 511 - 513, 521 - 523) sont des plaques en béton.

14. Ensemble selon l'une des revendications précédentes,
**caractérisé en ce qu'**
au moins 50 % d'une surface (F1) de l'unité de pose (1) est formé par des pavés moulés (3 ; 4, 5 ; 412, 511, 513, 522, 523) dont le rapport longueur/largeur (LB413 ; LB512) est au moins égal à 3,0.

15. Ensemble selon l'une des revendications précédentes,
**caractérisé en ce qu'**
au moins 60 % d'une surface (F1) de l'unité de pose (1) est formé par des pavés moulés (3 ; 4, 5 ; 412, 511, 513, 522, 523) dont le rapport longueur/largeur (LB413 ; LB512) est au moins égal à 3,0.
